# EUROPÄISCHE PATENTSCHRIFT

(11) **EP 1 416 116 B1**
(45) Veröffentlichungstag und Bekanntmachung des Hinweises auf die Patenterteilung: **20.04.2005**
(21) Anmeldenummer: 03103712.0
(22) Anmeldetag: 07.10.2003
(51) Int. Cl.: E06B 11/08

(54) **Drehsperre**
Turnstile
Tourniquet

(30) Priorität: 09.10.2002 AT 67102 U
(43) Veröffentlichungstag der Anmeldung: 06.05.2004
(73) Patentinhaber: Karl Gotschlich Maschinenbau Ges.m.b.H, 1210 Wien (AT)
(72) Erfinder: Wotke, Andreas, 1210, Wien (AT)
(74) Vertreter: KLIMENT & HENHAPEL

(56) Entgegenhaltungen:
- EP-A- 0 961 005
- WO-A-97/18379
- GB-A- 1 529 031

## Beschreibung

Die vorliegende Erfindung bezieht sich auf eine Drehsperre und ein Verfahren zum Betreiben einer Drehsperre gemäß Oberbegriff der Ansprüche 1 und 10.

Drehsperren zur Zugangskontrolle sind seit langem bekannt. Sie lassen sich einteilen, in Drehsperren, bei welchen in jeder Stellung ein Sperrarm in den zu versperrenden Durchgang absteht und diesen somit blockiert und in Drehsperren, die eine Position einnehmen können, in welcher keiner der Sperrarme in den Durchgang ragt. Letztere sind beispielsweise aus der WO 97/18379 und der EP 961.005 A2 bekannt.

Die WO 97/18379 offenbart eine Drehsperre die in ihrer Grundstellung mittels eines Sperrarms einen Durchgang blockiert und nach Detektieren einer zutrittsberechtigten Person den Durchgang freigibt. Das Durchschreiten des Durchgangs wird von der Sperre erkannt und ein Sperrarm wieder in den Durchgang bewegt wodurch dieser wieder blockiert ist.

Die EP 961.005 A2 offenbart eine Drehsperre, welche in einer Grundstellung einen Durchgang blockiert, jedoch in eine Alarmstellung überführbar ist, in welcher kein Sperrarm in den Durchgang ragt, wodurch es im Notfall möglich ist in kürzester Zeit viele Personen durch einen im Normalfall nur mittels Zugangsberechtigung passierbaren Durchgang zu schleusen.

Zusammenfassend kann gesagt werden, dass bekannte Drehsperren in ihrer Grundstellung verriegelt sind, um einen Durchgang zu versperren. Erst nach Detektieren einer Zugangsberechtigung lassen sich die Drehsperren durch die Kraft der durchgehenden Person oder motorisch weiterdrehen und geben so den Durchgang für eine Person frei. Als Zugangsberechtigung kommen dabei unterschiedliche Möglichkeiten in betracht, beispielsweise Magnetkartenleser, Barcodeleser oder aber berührungslose Distanzleser. Drehsperren bekannter Bauart dienen dazu, eine eindeutige Trennung zwischen berechtigten, einzeln durchtretenden Personen zu schaffen. Sie behindern und verlangsamen jedoch den Personenfluss.

Es ist daher die Aufgabe der vorliegenden Erfindung Drehsperren bzw. ein Verfahren zum Betreiben einer Drehsperre vorzusehen, welche den Personenfluss nicht behindern aber gleichzeitig eine effektive Zugangskontrolle samt Personenvereinzelung ermöglichen.

Erfindungsgemäß wird dies durch die kennzeichnenden Merkmale des Anspruchs 1 erreicht.

Durch den vorgesehenen ständigen Betrieb der Drehsperre in einer Grundstellung, die den Durchgang freigibt, ist der Personenfluss nicht behindert. Gleichzeitig erfolgt aber eine effektive Zugangskontrolle, da bei Detektieren einer Person, die den Durchgang passieren will und welche aber keine Zugangsberechtigung aufweist, der Durchgang sofort durch verschwenken des Drehsterns blockiert wird.

Um ein rechtzeitiges Blockieren des Durchgangs zu ermöglichen ist es erforderlich die Sensoren zur Detektierung der Personen bzw. der Zugangsberechtigung in einem Abstand vor der Drehsperre anzuordnen.

Durch die kennzeichnenden Merkmale des Anspruchs 3 ist sichergestellt, dass beim Versuch einer Person, den Durchgang ohne Zugangsberechtigung zu passieren, die Drehsperre nach dem Blockieren des Durchgangs erst wieder in ihre den Durchgang freigebende Grundstellung gedreht wird, nachdem der Personensensor keine Person im Bereich der Drehsperre detektiert hat. Dies ist erforderlich um jener unberechtigten Person, die sich nach dem Blockieren der Drehsperre möglicherweise noch im Bereich des Personensensors aufhält, den Durchgang zu verwehren.

Falls sich die nichtberechtigte Person jedoch nicht mehr im Bereich des Personensensors befindet, dafür aber andere berechtigte Personen vor der Drehsperre im Bereich des Personensensors anstehen, ist vorgesehen, dass die Drehsperre auf bekannte Art und Weise eingesetzt wird, nämlich den Durchgang blockierend und nur nach Nachweis der Zugangsberechtigung den Durchgang einzeln freigebend. Dies ist erforderlich, um zu verhindern, dass die anstehenden Personen, die sich im Bereich des Personensensors befinden, aus dem Personensensorbereich herausbewegen müssen, um die Drehsperre wieder in ihrer den Durchgang freigebenden Grundstellung zu betreiben. Erst wenn der Personensensor keine Person mehr in seinem Bereich detektiert, wird gemäß dem kennzeichnenden Merkmal des Anspruchs 4 die Drehsperre wieder in ihre den Durchgang freigebende Grundstellung bewegt und nach dem neuen Verfahren betrieben.

Das kennzeichnende Merkmal des Anspruchs 5 beschreibt eine bevorzugte Ausführungsform des Zugangsberechtigungslesers.

Durch das kennzeichnende Merkmal des Anspruchs 6 ist gewährleistet, dass eine Person ohne Zugangsberechtigung, die versucht, den Durchgang laufend zu passieren, durch die sich in Blockadestellung drehende Drehsperre nicht verletzt wird.

Die kennzeichnenden Merkmale der Ansprüche 7 bis 9 beschreiben ein bevorzugte Ausführungsformen der Drehsperre.

Die kennzeichnenden Merkmale der Ansprüche 10 bis 12 beschreiben ein erfindungsgemäßes Verfahren zum Betreiben einer Drehsperre mit den oben beschrieben Vorteilen.

Im Anschluss erfolgt nun eine detaillierte Beschreibung der Erfindung anhand von Zeichnungen. Dabei zeigt:
- Fig.1: eine schematische Seitenansicht einer erfindungsgemäßen Drehsperre in Grundstellung
- Fig.2: eine Draufsicht auf eine erfindungsgemäße Drehsperre in Grundstellung
- Fig.3: eine schematische Seitenansicht einer erfindungsgemäßen Drehsperre in blockierter Stellung
- Fig.4: eine Draufsicht auf eine erfindungsgemäßen Drehsperre in blockierter Stellung
- Fig.5: ein Blockschaltbild eines erfindungsgemäßen Verfahrens

Fig.1 zeigt eine Person 1 mit gültiger Zugangsberechtigung. Die Person 1 nähert sich dem mit Sperrarmen 3 versehenen Drehstern 2. Diese ist von der Art, dass eine Stellung möglich ist, in welcher keiner der Sperrarme 3 in den Durchgang 8 ragt und diesen blockiert (siehe Fig.2). Vorzugsweise beidseitig der Drehsperre 9 sind Personensensor(en) 4 und Zugangsberechtigungsleser 5 angeordnet. Letzterer ist bevorzugterweise als berührungsloser Langdistanzleser ausgeführt. Im vorliegenden Beispiel sind Personensensor(en) 4 und Zugangsberechtigungsleser 5, sowie die Drehsperre 9 selbst an einer Tragkonstruktion 6 angeordnet. Die Person 1 wird aufgrund der Bewegung in Pfeilrichtung 7 von den Personensensoren 4 (beispielsweise klassische Infrarot Bewegungssensoren) detektiert. Kurz vorher bzw. gleichzeitig detektiert der oder die Zugangsberechtigungsleser 4 die Zugangsberechtigung, welche von der Person 1 getragen wird. Die Sensoren 4 und der oder die Leser 5 liefern ein entsprechendes Signal an die Steuerung (nicht gezeichnet), welche in diesem Fall die Drehsperre 2 in ihrer Grundstellung wie aus Fig.1 und 2 ersichtlich, in welcher keiner der Sperrarme 3 den Durchgang 8 blockiert, belässt.

Anders in den Fig. 3 und 4. Auch dort wird eine Person 1 von dem oder den Personensensoren 4 detektiert. Der oder die Zugangsberechtigungsleser 5 können jedoch keine Zugangsberechtigung detektieren. Die Steuerung erkennt das fehlende Zugangsberechtigungssignal obwohl die Personensensoren 4 die Anwesenheit einer Person gemeldet haben, wodurch die Steuerung sofort die Drehsperre 2 über einen Motor (nicht gezeichnet) weiterdreht, wodurch wiederum ein Sperrarm 3 den Durchgang 8 blockiert (siehe Fig.4).

Zu diesem Zeitpunkt befindet sich die nichtberechtigte Person noch im Bereich der Personensensoren 4. Dadurch kann der Drehstern 2 nicht wieder in ihre den Durchgang 8 freigebende Grundstellung bewegt werden. Dies ist erst wieder möglich, nachdem keine Person von den Personensensoren 4 erfasst wird. In der Zwischenzeit, um zu verhindern, dass bereits vor dem Drehstern 2 anstehende Personen den Personensensorenbereich wieder verlassen müssen, wird die Drehsperre auf bekannte Art betrieben, dass heißt der Drehstern 2 öffnet für jede berechtigte Person einzeln und blockiert den Durchgang 8 nach Passieren der Person wieder.

## Patentansprüche

1. Drehsperre (9) mit einem mittels eines über eine Steuerung gesteuerten Motors antreibbaren Drehstern (2) mit mindestens einem Sperrarm (3) zur Blockade eines Durchgangs (8) und einem Zugangsberechtigungsleser (5), der mit der Steuerung verbunden ist und nach Prüfung der Berechtigung ein passieren des Durchgangs (8) ermöglicht, **dadurch gekennzeichnet, dass** der Sperrarm (3) in seiner Grundstellung den Durchgang (8) freigibt und ein Personensensor (4) vorgesehen ist und bei Detektieren einer Person durch den Personensensor (4) bei im wesentlichen gleichzeitig fehlendem Detektionssignal einer Zugangsberechtigung durch den Zugangsberechtigungsleser (5) die Steuerung die Drehung des Sperrarms (3) in den Durchgang (8) zur Blockierung desselben veranlasst.

2. Drehsperre (9) nach Anspruch 1, **dadurch gekennzeichnet, dass** der Personensensor (4) und der Zugangsberechtigungsleser (5) in einem Abstand vor dem Drehstern (2) angeordnet sind.

3. Drehsperre (9) nach Anspruch 1, **dadurch gekennzeichnet, dass** nach dem Blockieren des Durchgangs (8) durch den Sperrarm (3) aufgrund einer nichtberechtigten Person der Drehstern (2) den Durchgang (8) mittels Sperrarm (3) verschlossen hält und nur nach Erfassen einer Zugangsberechtigung durch den Zugangsberechtigungsleser (5) die Steuerung die Drehung des Sperrarms (3) in die Freigabestellung veranlasst, um den Durchgang (8) für eine einzelnen Person zu öffnen und dann wieder zublockieren.

4. Drehsperre (9) nach Anspruch 3, **dadurch gekennzeichnet, dass** bei Nichterfassen von Personen durch den Personensensor (4), die Steuerung den Sperrarm (3) wieder in seine den Durchgang (8) freigebende Grundstellung bewegt.

5. Drehsperre (9) nach einem der Ansprüche 1 bis 4, **dadurch gekennzeichnet, dass** der Zugangsberechtigungsleser (5) ein berührungsloser Langdistanzleser ist.

6. Drehsperre (9) nach einem der Ansprüche 1 bis 5, **dadurch gekennzeichnet, dass** die Sperrarme (3) mit einem weichen, stoßdämpfenden Material überzogen sind.

7. Drehsperre (9) nach einem der Ansprüche 1 bis 6, **dadurch gekennzeichnet, dass** die Drehachse des Drehsterns (2) gegen die Horizontale um ca. 45° geneigt ist und die Sperrarme (3) mit der Drehachse eine Winkel von ca. 135° einschließen.

8. Drehsperre (9) nach einem der Ansprüche 1 bis 7, **dadurch gekennzeichnet, dass** zwei Sperrarme (3) vorgesehen sind, die einen Winkel von 120° oder 240° miteinander einschließen.

9. Drehsperre (9) nach einem der Ansprüche 1 bis 6, **dadurch gekennzeichnet, dass** der Drehstern (2) um eine lotrechte Achse drehbar ist und zwei Sperrarme (3) vorgesehen sind, die einen Winkel von 180° miteinander einschließen.

10. Verfahren zum Betreiben einer Drehsperre (9), welche einen Durchgang (8) wahlweise freigibt oder blockiert, **dadurch gekennzeichnet, dass** der Durchgang (8) in einer Grundstellung stets freigegeben ist und die Annäherung einer Person (1) an den Drehstern (2) sowie deren Zugangsberechtigung detektiert wird und bei Nichtberechtigung der Drehstern (1) den Durchgang (8) blockiert.

11. Verfahren nach Anspruch 10, **dadurch gekennzeichnet, dass** nach Blockieren des Durchgangs (8) dessen Freigabe jeweils einzeln für jede nachgewiesene Zugangsberechtigung erfolgt.

12. Verfahren nach Anspruch 11, **dadurch gekennzeichnet, dass** bei Nichtdetektieren einer Person der Durchgang (8) wieder freigegeben wird und die Drehsperre (2) in der Grundstellung betrieben wird.

## Claims

1. A turnstile (9) with a turnstile star element (2) which can be driven via a motor controlled by a control unit, comprising at least one blocking arm (3) for blocking a passageway (8) and an access authorization reader (5) which is connected with the control unit and, after examining the authorization, allows passing the passageway (8), **characterized in that** the blocking arm (3) releases the passageway (8) in its initial position and a person sensor (4) is provided, and when the person sensor (4) detects a person and there is simultaneously a lack of access authorization by the access authorization reader (5) the control unit will initiate the rotation of the blocking arm (3) into the passageway (8) for blocking the same.

2. A turnstile (9) according to claim 1, **characterized in that** the person sensor (4) and the access authorization reader (5) are arranged at a distance in front of the turnstile star element (2).

3. A turnstile (9) according to claim 1, **characterized in that** after the blocking of the passageway (8) by the blocking arm (3) as a result of an unauthorized person the turnstile star element (2) keeps the passageway (8) blocked by means of the blocking arm (3), and the control unit will initiate the rotation of the blocking arm (3) to the release position only after detecting an access authorization by the access authorization reader (5) in order to open the passageway (8) for a single person and to block the same again thereafter.

4. A turnstile (9) according to claim 3, **characterized in that** the control unit will move the blocking arm (3) back to its initial position releasing the passageway (8) when the person sensor (4) does not detect any persons.

5. A turnstile (9) according to one of the claims 1 to 4, **characterized in that** the access authorization reader (5) is a contactless long-distance reader.

6. A turnstile (9) according to one of the claims 1 to 5, **characterized in that** the blocking arms (3) are covered with a soft, shock-absorbing material.

7. A turnstile (9) according to one of the claims 1 to 6, **characterized in that** the rotational axis of the turnstile star element (2) is inclined by approximately 45° relative to the horizontal and the blocking arms (3) enclose with the rotational axis an angle of approximately 135°.

8. A turnstile (9) according to one of the claims 1 to 7, **characterized in that** two blocking arms (3) are provided which mutually enclose an angle of 120° or 240°.

9. A turnstile (9) according to one of the claims 1 to 6, **characterized in that** the turnstile star element (2) is rotatable about a perpendicular axis and two blocking arms (3) are provided which mutually enclose an angle of 180°.

10. A method for operating a turnstile (9) which optionally blocks or releases a passageway (8), **characterized in that** the passageway (8) is continually released in an initial position and the approach of a person (1) to the turnstile star element (2) and his or her access authorization are detected and in the case of non-authorization the turnstile star element (1) will block the passageway (8).

11. A method according to claim 10, **characterized in that** after blocking the passageway (8) its release occurs individually for every proven access authorization.

12. A method according to claim 11, **characterized in that** in the case a person is not detected the passageway (8) is released again and the turnstile (2) is operated in the initial position.

## Revendications

1. Tourniquet (9) avec des bras en étoile (2) mobiles en rotation aptes à être entraînés au moyen d'un moteur commandé par une unité de commande avec au moins un bras de blocage (3) destiné à bloquer un passage (8) et avec un lecteur d'autorisation d'accès (5) qui est relié à l'unité de commande et qui permet le passage (8) après vérification de l'autorisation d'accès, **caractérisé en ce que,** dans sa position initiale, le bras de blocage (3) libère le passage (8), qu'il est prévu un capteur de présence (4) et que lorsque le capteur de présence (4) détecte une personne alors qu'aucun signal de détection d'autorisation d'accès n'a été émis sensiblement simultanément par le lecteur d'autorisation d'accès (5) l'unité de commande provoque la rotation du bras de blocage (3) qui vient ainsi bloquer le passage (8).

2. Tourniquet (9) selon la revendication 1, **caractérisé en ce que** le capteur de présence (4) et le lecteur d'autorisation d'accès (5) sont disposés devant les bras en étoile (2) à distance de ceux-ci.

3. Tourniquet (9) selon la revendication 1, **caractérisé en ce que**, après blocage du passage (8) par le bras de blocage (3) pour interdire l'accès à une personne non autorisée, les bras en étoile (2) maintiennent fermé le passage (8) au moyen du bras de blocage (3), l'unité de commande ne provoquant la rotation du bras de blocage (3) dans la position de libération qu'après que le lecteur d'autorisation d'accès (5) a détecté une autorisation d'accès, ouvrant ainsi le passage (8) pour une seule personne pour le refermer ensuite.

4. Tourniquet (9) selon la revendication 3, **caractérisé en ce que**, lorsque le capteur de présence (4) ne détecte pas de personnes, l'unité de commande ramène le bras de blocage (3) dans sa position initiale dans laquelle il libère le passage (8).

5. Tourniquet (9) selon l'une quelconque des revendications 1 à 4, **caractérisé en ce que** le lecteur d'autorisation d'accès (5) est un lecteur à longue distance sans contact.

6. Tourniquet (9) selon l'une quelconque des revendications 1 à 5, **caractérisé en ce que** les bras de blocage (3) sont revêtus d'un matériau souple amortisseur.

7. Tourniquet (9) selon l'une quelconque des revendications 1 à 6, **caractérisé en ce que** l'axe de rotation des bras en étoile (2) est incliné d'environ 45° par rapport à l'horizontale et que les bras de blocage (3) forment avec l'axe de rotation un angle d'environ 135°.

8. Tourniquet (9) selon l'une quelconque des revendications 1 à 7, **caractérisé en ce que** deux bras de blocage (3) formant entre eux un angle de 120° ou de 240° sont prévus.

9. Tourniquet (9) selon l'une quelconque des revendications 1 à 6, **caractérisé en ce que** les bras en étoile (2) sont mobiles en rotation autour d'un axe perpendiculaire et que sont prévus deux bras de blocage (3) qui forment entre eux un angle de 180°.

10. Procédé de fonctionnement d'un tourniquet (9) qui soit libère soit bloque un passage (8), **caractérisé en ce que**, dans une position initiale, le passage (8) est toujours ouvert et que sont détectées une personne (1) se rapprochant des bras en étoile (2) ainsi que son autorisation d'accès, les bras en étoile (2) bloquant le passage (8) si l'autorisation d'accès n'est pas validée.

11. Procédé selon la revendication 10, **caractérisé en ce que,** une fois le passage (8) bloqué, celui-ci n'est plus libéré que pour une personne à la fois après validation de son autorisation d'accès.

12. Procédé selon la revendication 11, **caractérisé en ce que,** si aucune personne n'est détectée, le passage (8) est de nouveau libéré et les bras en étoile (2) sont ramenés dans leur position initiale.
